# FASCICULE DE BREVET EUROPEEN

(11) **EP 1 607 551 B1**
(45) Date de publication et mention de la délivrance du brevet: **13.02.2008**
(21) Numéro de dépôt: 05300370.3
(22) Date de dépôt: 12.05.2005
(51) Int. Cl.: E04H 17/10

(54) **Organe de fixation d'un grillage de clôture sur un poteau et clôture mettant en oeuvre de tels organes**
Befestigungselement für ein Zaungitter an einem Pfosten und mit einem solchen Element hergestellter Zaun
Fixation element for a wire fence to a post, and fence implementing such elements

(30) Priorité: 17.06.2004 FR 0451286
(43) Date de publication de la demande: 21.12.2005
(73) Titulaire: Clotex, 38140 Renage (FR)
(72) Inventeur: EXPERTON, Thierry, 38640, CLAIX (FR)
(74) Mandataire: Vuillermoz, Bruno

(56) Documents cités:
- WO-A-03/040496
- FR-A- 2 648 194
- FR-A- 2 686 640

## Description

La présente invention concerne un organe de fixation d'un grillage de clôture sur un poteau ou piquet, traditionnellement mis en oeuvre pour ériger une telle clôture. Elle se rapporte également à une clôture mise en place au moyen de tels organes.

Un grand nombre de clôtures est réalisé à partir d'un grillage, souple ou rigide, fixé sur une pluralité de poteaux ou piquets de clôture, sensiblement périodiquement répartis et érigés le long du périmètre à clôturer. Ces poteaux ou piquets de clôture peuvent, par exemple, être constitués de profilés métallique en section transversale en forme de T ou de L. Le grillage mis en oeuvre peut être un grillage souple, à simple, double ou triple torsion, formé à partir de fils, généralement métalliques, de maille carrée, rectangulaire ou encore en forme de losange. Le choix de la combinaison de la maille, du diamètre du fil et du mode de torsion dépend de la solidité recherchée. Un deuxième type de grillage, rigide cette fois, est formé à partir de treillis métalliques soudés, de maille rectangulaire.

De manière classique, les grillages souples supposent la mise en place préalable d'un ou de plusieurs fils de tension munis de tendeur, s'étendant sensiblement horizontalement entre les différents poteaux précités. Ces fils de tension sont notamment susceptibles d'être reçus au niveau de chacun desdits poteaux au sein d'un orifice traversant.

Les grillages de type rigide sont, quant à eux, généralement fixés auxdits poteaux au moyen d'une agrafe ou d'un collier venant enserrer l'un des fils qui les constituent avec lesdits poteaux.

On connaît d'après le document EP - A - 0.481.100 une bride de serrage venant se positionner sur la pointe d'un piquet de clôture sensiblement triangulaire. Des orifices sont ménagés au niveau de la pointe, afin de permettre le maintien de cette bride par vissage sur le piquet.

Cependant, cette fixation à bride ne permet qu'un réglage en hauteur par pas successifs discrets, en suivant les orifices. De plus, cette fixation n'est prévue que pour l'attache de fils de tensions sur lesquels est solidarisé le grillage proprement dit.

On connaît également d'après le document US - A - 5.676.351 un système de fixation d'un grillage à un piquet, mettant en oeuvre un organe venant s'encliqueter dans un orifice ménagé dans le piquet. L'organe comprend deux pattes latérales venant maintenir par plaquage un ou plusieurs fils du grillage contre une zone plane du piquet.
L'inconvénient de ce système réside dans le fait qu'il ne peut y avoir de réglage précis en hauteur. En outre, le réglage susceptible d'être obtenu est discret, car imposé par le nombre d'orifices et par l'écartement entre eux. De plus, ce système de fixation par coincement ne semble pas fiable, des coulissements entre les pattes de l'organe et le ou les fils du grillage pouvant survenir.

On connaît d'après les documents FR - A - 2.686.640 ou DE - A - 34.22.049 une agrafe venant se fixer à une hauteur souhaitée sur le profilé d'un montant. Cette agrafe est destinée à permettre une insertion de fils maintenus sous tension appartenant à des grillages traditionnels. Les fils sont ainsi maintenus en étant plaqué contre une face du montant.
Cependant, ce système de fixation à agrafe ne permet que la solidarisation du fil et non pas d'un grillage. En outre, ce système n'est pas autobloquant, à la fois par rapport au poteau et par rapport au fil. En effet, en cas de fortes contraintes, cette agrafe peut se déplacer le long du poteau et le fil peut également coulisser sous l'agrafe. Enfin, en raison des frottements directs, ce système conduit à l'usure ou à des phénomènes d'oxydation locaux du fil, de l'agrafe et du poteau.

Enfin, on a décrit dans le document WO 03/040496 un dispositif de fixation limitativement dédié à un poteau à section transversale triangulaire, et donc nécessitant autant de système que de tailles de poteau.

Un premier objectif que se propose d'atteindre l'invention est d'obtenir un organe de pose et de fixation d'un grillage, susceptible de s'adapter à tous les types de grillages et à tous les types de montants ou poteaux.

Un second objectif que vise à atteindre l'invention réside dans la réalisation d'un organe de pose et de fixation du grillage, susceptible d'autoriser facilement le réglage en hauteur du grillage par rapport au piquet.

Un troisième objectif visé par la présente invention réside dans la mise au point d'un organe de fixation qui n'endommage ni le fil du grillage, ni le montant ou piquet sur lequel est fixé le grillage.

Un quatrième objectif visé par la présente invention réside dans le montage rapide d'une clôture avec un grillage fixé à des piquets ou poteaux de clôture, et susceptible de s'adapter à toutes les configurations rencontrées sur le terrain.

Conformément à un premier aspect de l'invention, l'organe de fixation d'un grillage de clôture sur un poteau réalisé selon un profilé à section transversale en forme de T, comprend :
- un premier élément apte à s'encliqueter sur le profilé constitutif dudit poteau et présentant au moins un logement destiné à recevoir l'un des fils entrant dans la constitution du grillage ou participant à sa fixation, et
- un deuxième élément formant couvercle, destiné à coopérer avec ledit premier élément, et venant fermer le logement de ce dernier de telle sorte à maintenir ledit fil entrant dans la constitution du grillage ou participant à sa fixation au sein de ce logement.

Autrement dit, l'invention permet, au moyen dudit premier élément, de réaliser le montage aisé par simple encliquetage sur le poteau de clôture d'un moyen de fixation, dont la hauteur peut être librement sélectionnée par l'utilisateur, de par le mode de fixation retenu. Le fil de tension du grillage ou le fil du grillage lui-même, qu'il soit souple ou rigide, vient se placer à l'intérieur du logement du premier élément. Le deuxième élément solidarise ensuite fermement le fil du grillage en venant bloquer ce fil dans le premier élément et donc sur le poteau de clôture considéré.

Selon l'invention, ledit premier élément comprend deux pièces indépendantes, destinées à coopérer l'une avec l'autre, respectivement :
- une pièce principale, pourvue sur l'une de ses faces du ou des logements destinés à recevoir le fil du grillage ou le fil de tension du grillage, et sur son autre face d'un crochet destiné à coopérer avec le profilé constitutif du poteau ;
- et une agrafe, également munie d'un crochet destiné à coopérer avec le profilé constitutif du poteau, assurant par sa coopération avec ladite pièce principale, l'encliquetage dudit premier élément sur le profilé constitutif du poteau.

Selon une caractéristique de l'invention, le corps constitutif de la pièce principale présente une fente à l'intérieur de laquelle se loge une patte libre de l'agrafe.

Selon une autre caractéristique de l'invention, la patte libre de l'agrafe est muni au voisinage de son extrémité d'un ergot, susceptible de se déployer latéralement et destiné à coopérer avec une saillie ménagée à l'intérieur de la fente de la pièce principale, ladite saillie pouvant être constituée par une crémaillère. Cette architecture particulière permet ainsi une adaptation de l'organe à tous types et à toutes dimensions de profilés.

La pièce principale et l'agrafe peuvent présenter une forme complémentaire du profilé constitutif du poteau de clôture. En l'espèce, le corps constitutif de la pièce principale vient se plaquer contre la barre supérieure du T, et les crochets respectifs de la pièce principale et de l'agrafe viennent enserrer les extrémités libres de la barre supérieure du T. Ces crochets sont par exemple constitués par le rebord recourbé, notamment en forme de U, respectivement de la pièce principale et de l'agrafe.

Le deuxième élément formant couvercle est avantageusement muni de un ou de plusieurs picots, destinés à permettre sa fixation aisée par encliquetage dans des orifices, traversants ou borgnes, ménagés à cet effet au sein du corps constitutif de ladite pièce principale.

En outre, afin de permettre une adaptation de l'organe conforme à l'invention à plusieurs dimensions de grillages, le deuxième élément formant couvercle peut présenter deux positions de fixation sur le premier élément, définies par l'emplacement desdits picots, les deux positions se dérivant l'une de l'autre par simple rotation dudit couvercle de 180° sur lui-même.

Conformément à un deuxième aspect de l'invention, une clôture, comprenant des profilés à section transversale en forme de T et un grillage est caractérisée en ce que l'un au moins des fils constitutifs dudit grillage ou participant à sa mise en place est fixé sur les profilés à l'aide d'un ou plusieurs organes de fixation du type de ceux décrits précédemment.

L'invention sera bien comprise et ses divers avantages et différentes caractéristiques ressortiront mieux lors de la description suivante, de l'exemple non limitatif de réalisation, en référence aux dessins schématiques annexés, dans lesquels :
- la Figure 1 représente une vue en perspective éclatée de l'organe de fixation d'un grillage souple au moyen d'un fil de tension conformément à l'invention ;
- la Figure 2 représente une vue en perspective éclatée de l'organe de fixation d'un grillage souple à mailles carrées ou rectangulaires, conformément à l'invention ;
- la Figure 3 représente une vue du dessus, également en éclaté de l'organe de fixation de l'invention monté sur un piquet de clôture ;
- les Figures 4, 5 et 6 représentent respectivement une vue latérale, une vue du dessus et une vue de face de la pièce principale entrant dans la constitution du premier élément de l'organe de fixation de l'invention ;
- la Figure 7 représente une vue latérale de l'agrafe entrant également dans la constitution du premier élément de l'organe de fixation de l'invention ; et
- la Figure 8 représente une vue du dessus du couvercle.

Traditionnellement, la mise en place d'une clôture constituée d'un grillage de type souple (non représentée en détail) impose la tension d'un fil dit « de tension » (1) entre des piquets ou poteaux de clôture (2), érigés à intervalles plus ou moins réguliers ou périodiques. Ce ou ces fils de tension sont fixés sur ces poteaux (2), à raison d'au moins deux fils de tension dans le même plan vertical, afin de conférer une certaine résistance mécanique à la clôture outre une certaine tenue.

En revanche, lorsque la clôture est constituée de panneaux grillagés de type rigide (3), des pièces spécifiques de formes adaptées à la géométrie des dits panneaux et à la géométrie des piquets ou poteaux sont fixées au piquet ou poteau (2), également en plusieurs lieux dans un même plan vertical, pour assurer la liaison mécanique entre les panneaux grillagés de type rigide et les piquets ou poteaux.

Le piquet (2) est constitué d'un profilé métallique ou en matériau composite à section transversale en forme de T, susceptible d'être obtenu par des moyens de laminage, d'extrusion ou de profilage..., et ce, de manière connue. Ce piquet (2) comporte deux parties planes, perpendiculaires l'une par rapport à l'autre, respectivement la barre supérieure (7) du T, et la base (8), c'est à dire l'élément classiquement vertical du T.

Si la barre supérieure (7) du T est généralement linéaire ou plane, ses deux extrémités ou bords libres (9, 11) sont susceptibles d'être légèrement recourbés en direction de la base (8), tel que par exemple décrit dans le document FR03/09638 du Demandeur.

Un organe standard de fixation (12), conformément à l'invention, est mis en oeuvre pour assurer la pose et la fixation ferme du fil de tension (1) ou du ou des fils (6) du grillage (3) au niveau des poteaux (2).

Selon l'invention, cet organe (12) comprend d'une part, un premier élément assurant sa solidarisation sur le piquet (2), et constitué d'une pièce principale (13) et d'une agrafe (14), et d'autre part un second élément jouant le rôle de couvercle (16), destiné à être rapporté, éventuellement de manière réversible, sur ledit premier élément de solidarisation.

La pièce principale (13), par exemple réalisée en matière plastique ou composite par injection, par exemple réalisée en polyamide et fibre ou billes de verre, se présente sous la forme d'un parallélépipède ou d'une plaquette rigide (voir Figures 4 à 6), muni d'un fond plat (17), destiné à venir se plaquer contre la surface apparente (18) de la barre supérieure (7) du profilé en T. La face (20) opposée au fond plat (17) de la pièce principale (13) comporte une rainure continue (19) formant logement, destinée à recevoir et à loger le ou les fils (1, 6).

L'un des bords de la plaquette constitutive de la pièce principale (13) présente une excroissance recourbée en forme de U (21), formant crochet, revenant partiellement recouvrir le bord du fond plat (17). Dans l'exemple décrit, la largeur de cette excroissance (21) correspond sensiblement au décalage induit par le recourbement des extrémités libres (9) recourbées de la barre supérieure (7) du T du piquet (2), ainsi qu'on peut bien l'observer sur la figure 2. L'extrémité libre (9) recourbée vient se loger au fond du U de l'excroissance (21) de la pièce principale (13). L'excroissance en U (21) en forme de crochet constitue de fait un premier point de fixation du premier élément sur le piquet (2).

Ladite pièce principale (13) comporte en outre une fente (22), ménagée au niveau de sa face latérale (23) de la plaquette constitutive, opposée à la face latérale adjacente à l'extrémité (21) en forme de U. La fente (22) débouche à l'intérieur d'un volume interne défini au sein de la plaquette, et comportant une crémaillère (24) définissant une série de crans en saillie. La crémaillère (24) est visible et accessible à partir de la face (20) de la pièce principale (13), grâce à une ouverture (26) débouchant dans le volume accessible par la fente (22).

Cette pièce principale (13) est destinée à coopérer avec une agrafe (14), ci-après décrite plus en détail. Cette agrafe (14) se présente sous la forme d'un crochet et est réalisée en un matériau souple dans le plan perpendiculaire à l'axe vertical du poteau ou piquet, par exemple métallique réalisé en acier à ressort (voir Figure 7), mais cependant rigide dans l'autre plan. L'agrafe (14) comprend ainsi une première patte ou lame allongée (27), se prolongeant par une excroissance recourbée en forme de U (28) revenant partiellement recouvrir le bord de la lame (27), et constituant le crochet précité. L'excroissance recourbée en forme de U (28) présente au voisinage de son extrémité libre deux pattes latérales (29), s'étendant sensiblement perpendiculairement par rapport au plan défini par l'agrafe. En outre, ces pattes latérales (29) définissent par construction une zone anguleuse et pointue (30), dirigée vers le fond du U constitutif de cette excroissance.

Dans l'exemple décrit, la largeur de cette excroissance (28) correspond sensiblement au décalage induit par le recourbement des extrémités libres (9) recourbées de la barre supérieure (7) du T du piquet (2), ainsi qu'on peut bien l'observer sur la figure 2. L'extrémité libre (11) recourbée vient se loger au fond du U de l'excroissance (28) de l'agrafe (14). L'excroissance en U (28) en forme de crochet constitue de fait le second point de fixation du premier élément sur le piquet (2).

Ainsi, la coopération de l'agrafe (14) avec la partie principale (13) permet elle de définir deux points de fixation, susceptible de localiser le lieu de positionnement effectif de l'organe de fixation de l'invention en tout point du piquet (2), et non plus à intervalles plus ou moins réguliers, et en tout cas discrets de l'art antérieur.

A cet effet, la lame allongée (27) de l'agrafe (14) présente une largeur et une épaisseur compatibles avec les dimensions de la fente (22) de la pièce principale (13), afin de permettre son introduction au sein de celle-ci.

En outre, un ergot (31), issu de découpage, se déploie à partir de la lame allongée (27) au voisinage de son extrémité libre, et en direction de l'excroissance en forme de U (28). Ainsi, lorsque la lame allongée (27) est insérée dans la fente (22) de la pièce principale (13), l'ergot (31) vient coopérer avec l'un des crans de la crémaillère (24), induisant le verrouillage de l'agrafe (14) sur la partie principale (13). Par ce verrouillage, l'ergot (31) empêche toute sortie de la lame (27), et donc de l'agrafe (14) hors de la fente (22) et de ce fait toute désolidarisation de l'agrafe (14) de la pièce principale (13). L'ergot (31) se positionnant entre deux crans de la crémaillère (24) assure un encliquetage de l'agrafe (14) sur la pièce principale (13).

La crémaillère (24) permet une adaptation de la longueur de l'organe (12) à plusieurs dimensions de la barre supérieure (7) du piquet (2).

Lorsque l'agrafe (14) est ainsi solidarisée à la pièce principale (13), les deux excroissances en U (21, 28), respectivement de la pièce principale (13) et de l'agrafe (14), viennent ainsi enserrer chacune des extrémités libres (9, 11) des deux ailes de la barre supérieure (7) du T du piquet (2).

Par ailleurs, les principes physiques mis en oeuvre, en l'espèce action - réaction, induisent la tentative de retrait de l'agrafe (14) hors de la fente (22), et donc corollairement le recul de l'excroissance en forme de U (28) selon la direction de la barre supérieure (7) du T, mais selon un sens s'éloignant de la base (8). Partant, les zones anguleuses et pointues (30) ont tendance à pénétrer dans l'aile recourbée (11) de la barre supérieure (7) du T, favorisant ainsi l'ancrage de ce point de fixation. Cet ancrage est en outre optimisé, lorsque le profilé métallique constitutif du piquet (2) est revêtue d'une ou de plusieurs couches de peinture.

En outre, le caractère relativement flexible de l'agrafe (14) permet l'adaptation de l'organe de fixation de l'invention à tout type de profilé en T, et notamment à tout type d'inclinaison des ailes recourbées de la barre supérieure (7) dudit T.

Le second élément entrant dans la constitution de l'organe de fixation de l'invention est constitué par un couvercle (16). Celui-ci possède des dimensions complémentaires de celles de la pièce principale (13) (voir Figure 8). Le couvercle (16) ferme le logement (19), lorsque le fil (1, 4 et 6) y est inséré. Le couvercle (16) est muni d'une pluralité de picots (32) faisant saillie en direction de la pièce principale (13). Les picots (32) sont destinés à venir s'insérer dans des orifices borgnes (33), ménagés à cet effet au sein de la face (20), permettant ainsi un encliquetage par pivotement de 180° d'angle du couvercle (16) sur la pièce principale (13).

Le positionnement de ces orifices (33) au sein de la face (20) de la pièce principale (13) est choisi de façon à permettre une certaine latitude de coopération avec le couvercle (16). En effet, lors de la mise en place du grillage rigide, un fil vertical (4) le constituant est susceptible de gêner le positionnement et le maintien du couvercle (16). Un pivotement de 180° de ce couvercle (16) sur lui-même permet de décaler le lieu de coopération de celui-ci avec la partie principale (13), et partant de ne plus être gêné par ce fil vertical. En effet, ainsi qu'on peut bien l'observer sur les figures 1 et 5, la face (20) de ladite partie principale (13) est munie de deux jeux de quatre orifices (33), décalés l'un par rapport à l'autre de la valeur d'un diamètre environ desdits orifices.

On aura bien compris la grande facilité de mise en place de l'organe de fixation de l'invention. Une simple insertion de l'agrafe (14) au sein de la fente latérale (22) de la partie principale (13), suivie d'un serrage manuel, permet de localiser à la hauteur voulue le premier élément de l'organe de fixation.

Bien évidemment, l'utilisateur positionne ledit premier élément en fonction des contraintes mécaniques ou de localisation des fils, respectivement de tension ou constitutifs du grillage souple ou panneau rigide qu'il est amené à rencontrer.

Dans le cas de grillage souple, une fois ce premier élément positionné, il ne lui reste plus qu'à introduire le fil de tension, ou le fil du grillage retenu dans le logement (19) de la partie principale (13) dudit premier élément, puis à obturer celui-ci en rapportant le couvercle (13) à ce niveau.

Dans le cas de panneau grillagé de type rigide, une fois ce premier élément positionné, il ne lui reste plus qu'à mettre en place une plaque support, non détaillée ici, dudit panneau rigide, dans le logement (19) de la partie principale (13) dudit premier élément, puis à obturer celui-ci en rapportant le couvercle (13) à ce niveau.

La présente invention n'est pas limitée aux modes de réalisation décrits et illustrés. De nombreuses modifications peuvent être réalisées, sans pour autant sortir du cadre défini par la portée du jeu de revendications.

## Revendications

1. Organe de fixation d'un grillage (3) de clôture convenant à être fixé sur un poteau ou piquet (2) réalisé selon un profilé à section transversale en forme de T, ***caractérisé* en ce qu'**il comprend :
■ un premier élément (13, 14) apte à s'encliqueter sur le profilé constitutif dudit poteau (2), et présentant au moins un logement (19) destiné à recevoir l'un (6) des fils (4, 6) entrant dans la constitution du grillage ou participant à sa fixation (1), et comprenant deux pièces indépendantes, destinées à coopérer l'une avec l'autre, respectivement
- une pièce principale (13), pourvue sur l'une (20) de ses faces du ou des logements (19) destinés à recevoir le fil (6) du grillage ou le fil de tension (1) du grillage, et sur son autre face (17) d'un crochet (21), destiné à coopérer avec le profilé constitutif du poteau ;
- et une agrafe (14), également munie d'un crochet (28) destiné à coopérer avec le profilé constitutif du poteau, assurant par sa coopération avec ladite pièce principale (13), l'encliquetage dudit premier élément sur le profilé constitutif du poteau.
■ un deuxième élément formant couvercle (16), destiné à coopérer, avec ledit premier élément, et venant fermer le logement (19) de ce dernier de telle sorte à maintenir ledit fil (6) entrant dans la constitution du grillage (3) ou (1) participant à sa fixation au sein de ce logement.

2. Organe de fixation d'un grillage (3) de clôture convenant à être fixé sur un poteau ou piquet (2) selon la revendication 1, ***caractérisé* en ce que** le corps constitutif de la pièce principale (13) dudit premier élément présente une fente (22) à l'intérieur de laquelle se loge une patte libre (27) de l'agrafe (14).

3. Organe de fixation d'un grillage (3) de clôture convenant à être fixé sur un poteau ou piquet (2) selon la revendication 2, ***caractérisé* en ce que** la patte libre (27) de l'agrafe (14) est munie d'un ergot (31) se déployant latéralement, et **en ce que** le corps de la pièce principale (13) définit un volume interne, au sein duquel débouche la fente (22), et comportant une crémaillère (24), destinée à coopérer avec l'ergot (31).

4. Organe de fixation d'un grillage (3) de clôture convenant à être fixé sur un poteau ou piquet (2) selon l'une des revendications 1 à 3, ***caractérisé* en ce que** la pièce principale (13) et l'agrafe (14) présentent une forme complémentaire du profilé constitutif du poteau (2).

5. Organe de fixation d'un grillage (3) de clôture convenant à être fixé sur un poteau ou piquet (2) selon l'une des revendications 1 à 4, ***caractérisé* en ce que** le corps de la pièce principale (13) est destiné à venir se plaquer contre la barre supérieure (7) du profilé en T constitutif du poteau (2), et **en ce que** le corps de la pièce principale (13) et l'agrafe (14) présentent chacune un rebord recourbé en forme de U (21, 28), constituant crochet, destiné chacun à venir enserrer les extrémités libres (9, 11) de la barre supérieure (7) du T.

6. Organe de fixation d'un grillage (3) de clôture convenant à être fixé sur un poteau ou piquet (2) selon l'une des revendications 2 à 5, ***caractérisé* en ce que** la patte libre (27) de l'agrafe (14) se prolonge par une excroissance recourbée en forme de U (28) revenant partiellement recouvrir le bord de la lame (27), et faisant fonction de crochet, et **en ce que** l'excroissance recourbée en forme de U (28) présente au voisinage de son extrémité libre deux pattes latérales (29), s'étendant sensiblement perpendiculairement par rapport au plan défini par l'agrafe.

7. Organe de fixation d'un grillage (3) de clôture convenant à être fixé sur un poteau ou piquet (2) selon la revendication 6, ***caractérisé* en ce que** les pattes latérales (29) définissent par construction une zone anguleuse et pointue (30), dirigée vers le fond du U constitutif de cette excroissance, et destinée à coopérer avec celle-ci, de telle sorte à favoriser l'ancrage de l'organe au niveau souhaité.

8. Organe de fixation d'un grillage (3) de clôture convenant à être fixé sur un poteau ou piquet (2) selon l'une des revendications 1 à 7, ***caractérisé* en ce que** le deuxième élément formant couvercle (16) est muni d'une pluralité de picots (32), destinés à coopérer avec des orifices (33) ménagés de manière complémentaire au sein de la partie principale (13) du premier élément.

9. Organe de fixation d'un grillage (3) de clôture convenant à être fixé sur un poteau ou piquet (2) selon la revendication 8, ***caractérisé* en ce que** les orifices (33) se présentent sous la forme de deux jeux de quatre orifices, décalés l'un par rapport à l'autre d'une distance déterminée.

10. Organe de fixation d'un grillage (3) de clôture convenant à être fixé sur un poteau ou piquet (2) selon la revendication 9, ***caractérisé* en ce que** le deuxième élément formant couvercle (16) présente deux positions de fixation sur le premier élément (13), l'une dérivant de l'autre par rotation de 180° dudit élément sur lui-même.

11. Clôture constituée d'un grillage (3) fixé convenant à être fixé sur une pluralité de poteaux (2) à profilés à section transversale en forme de T, ***caractérisée* en ce que** l'un (6) au moins des fils constitutifs dudit grillage (3) ou participant (1) à sa mise en place est fixé sur les poteaux à l'aide d'un ou plusieurs organes de fixation selon l'une quelconque des revendications 1 à 10.

## Claims

1. Fixation element for a wire fence (3) suitable for being fixed to a post or picket (2) having a T-shaped cross section, ***characterized* in that** it comprises:
■ a first element (13, 14) suitable for snapping on the section constituting the said post (2), and having at least one recess (19) for receiving one (6) of the wires (4, 6) entering into the constitution of the fence or participating in its fixing (1), and comprising two independent parts, suitable for cooperating with one another, respectively:
- a main part (13) provided on one (20) of its sides with the recess(es) (19) suitable for accommodating the wire (6) of the fence or the tension wire (1) of the fence, and on its other side (17), with a hook (21), designed to cooperate with the section constituting the post;
- and a clip (14) also provided with a hook (28) suitable for cooperating with the section constituting the post, providing, through its cooperation with the said main part (13), the snapping of the said first element on the section constituting the post;
a second cover forming element (16), designed to cooperate with the said .first element, and closing the recess (19) thereof so as to hold the said wire (16) entering into the constitution of the fence (3) or (1) participating in its fixing in the said recess

2. Fixation element for a wire fence (3) suitable for being fixed to a post or picket (2) according to Claim 1, ***characterized* in that** the body constituting the main part (13) of the said first element has a slot (22) inside which a free tab (27) of the clip (14) fits.

3. Fixation element for a wire fence (3) suitable for being fixed to a post or picket (2) according to Claim 2, ***characterized* in that** the free tab (27) of the clip (14) is provided with a stud (31) moving laterally, and **in that** the body of the main part (13) defines an internal volume, into which the slot (22) opens, and comprising a rack (24), for cooperating with the stud (31).

4. Fixation element for a wire fence (3) suitable for being fixed to a post or picket (2) according to one of Claims 1 to 3, ***characterized* in that** the main part (13) and the clip (14) have a shape matching the section constituting the post (2).

5. Fixation element for a wire fence (3) suitable for being fixed to a post or picket (2) according to one of Claims 1 to 4, ***characterized* in that** the body of the main part (13) is designed to press against the upper bar (7) of the T section constituting the post (2), and **in that** the body of the main part (13) and the clip (14) each have a U-shaped curved ledge (21, 28), constituting a hook, each designed to clamp the free ends (9, 11) of the upper bar (7) of the T.

6. Fixation element for a wire fence (3) suitable for being fixed to a post or picket (2) according to one of Claims 2 to 5, ***characterized* in that** the free tab (27) of the clip (14) is prolonged by a curved U-shaped projection (28) partially returning to overlap the edge of the blade (27), and acting as a hook, and **in that** the curved U-shaped projection (28) has, in the neighbourhood of its free end, two side tabs (29) extending substantially perpendicular to the plane defined by the clip.

7. Fixation element for a wire fence (3) suitable for being fixed to a post or picket (2) according to Claim 6, ***characterized* in that** the side tabs (29) define by construction an angular and sharp zone (30), pointing towards the root of the U constituting the said projection, and designed to cooperate therewith, so as to promote the anchoring of the member at the desired level.

8. Fixation element for a wire fence (3) suitable for being fixed to a post or picket (2) according to one of Claims 1 to 7, ***characterized* in that** the second cover forming element (16) is provided with a plurality of pins (32), designed to cooperate with orifices (33) provided matchingly in the main part (13) of the first element.

9. Fixation element for a wire fence (3) suitable for being fixed to a post or picket (2) according to Claim 8, ***characterized* in that** the orifices (33) have the shape of two sets of four orifices, offset with regard to one another by a predefined distance.

10. Fixation element for a wire fence (3) suitable for being fixed to a post or picket (2) according to Claim 9, ***characterized* in that** the second cover forming element (16) has two fixing positions on the first element (13), one deriving from the other by 180°C rotation of the said element about itself..

11. Fence constituting a fixed wire grille (3) suitable for being fixed to a plurality of posts (2) having T-shaped cross sections, ***characterized* in that** at least one (6) of the wires constituting the said fence (3) or participating (1) in its placement, is fixed to the posts using one or more fixation elements according to any one of Claims 1 to 10.

## Patentansprüche

1. Befestigungselement für ein Zaungitter (3), welches zur Befestigung an einem mit einem Querschnittsprofil in T-Form hergestellten Pfosten oder Pfahl (2) geeignet ist, **dadurch gekennzeichnet, dass** es folgendes umfasst:
• ein erstes Element (13,14), welches zum Eingreifen an dem den genannten Pfosten (2) bildenden Profil geeignet ist und mindestens eine Aufnahme (19) aufweist, die zur Aufnahme eines (6) der in den Aufbau des Gitters (3) eingehenden oder an seiner Befestigung (1) beteiligten Drähte (4,6) bestimmt ist, und welches zwei unabhängige Teile aufweist, die dazu bestimmt sind, miteinander zusammenzuwirken, nämlich:
- ein Hauptteil (13), welches auf einer (20) seiner Seiten mit der oder den Aufnahme(n) (19) versehen ist, die zur Aufnahme des Gitterdrahtes (6) oder des Spanndrahtes (1) des Gitters bestimmt ist/sind, und auf seiner anderen Seite (17) mit einem Haken (21) versehen ist, der zum Zusammenwirken mit dem den Pfosten bildenden Profil bestimmt ist;
- und eine Spange (14), die ebenfalls mit einem Haken (28) versehen ist, der zum Zusammenwirken mit dem den Pfosten bildenden Profil bestimmt ist und durch ihr Zusammenwirken mit dem genannten Hauptteil (13) das Eingreifen des genannten ersten Elements auf dem den Pfosten bildenden Profil sicherstellt;
• ein zweites Element, welches eine Abdeckung (16) bildet und dazu bestimmt ist, mit dem genannten ersten Element zusammenzuwirken, und die Aufnahme (19) des Letzteren derart schließt, dass der genannte in den Aufbau des Gitters (3) eingehende Draht (6) oder der an dessen Befestigung beteiligte Draht (1) in dieser Aufnahme gehalten wird.

2. Befestigungselement für ein Zaungitter (3), welches dazu bestimmt ist, an einem Pfosten oder Pfahl (2) befestigt zu werden, gemäß Anspruch 1, **dadurch gekennzeichnet, dass** der das Hauptteil (13) bildende Körper des genannten ersten Elementes einen Spalt (22) aufweist, in den eine freie Lasche (27) der Spange (14) eingefügt wird.

3. Befestigungselement für ein Zaungitter (3), welches dazu bestimmt ist, an einem Pfosten oder Pfahl (2) befestigt zu werden, nach Anspruch 2, **dadurch gekennzeichnet, dass** der freie Schenkel (27) der Spange (14) mit einem seitlich verlaufenden Vorsprung (31) versehen ist und dass der Körper des Hauptteils (13) ein inneres Volumen definiert, in das der Spalt (22) mündet, und umfassend eine Zahnstange (24), die zum Zusammenwirken mit dem Vorsprung (31) bestimmt ist.

4. Befestigungselement für ein Zaungitter (3), welches dazu bestimmt ist, an einem Pfosten oder Pfahl (2) befestigt zu werden, nach einem der Ansprüche 1 bis 3, **dadurch gekennzeichnet, dass** das Hauptteil (13) und die Spange (14) eine Form aufweisen, die zu dem den Pfosten (2) bildenden Profil komplementär ist.

5. Befestigungselement für ein Zaungitter (3), welches dazu bestimmt ist, an einem Pfosten oder Pfahl (2) befestigt zu werden, nach einem der Ansprüche 1 bis 4, **dadurch gekennzeichnet, dass** der Körper des Hauptteils (13) dazu bestimmt ist, gegen den oberen Gurt (7) des den Pfosten (2) bildenden T-Profils anzuliegen, und dass der Körper des Hauptteils (13) und die Spange (14) jeweils einen einen Haken bildenden und U-förmig zurückgebogenen Rand (21,28) aufweisen, die jeweils dazu bestimmt sind, die freien Enden (9,11) des oberen Gurtes (7) des T zu umschließen.

6. Befestigungselement für ein Zaungitter (3), welches dazu bestimmt ist, an einem Pfosten oder Pfahl (2) befestigt zu werden, nach einem der Ansprüche 2 bis 5, **dadurch gekennzeichnet, dass** der freie Schenkel (27) der Spange (14) durch eine U-förmig zurückgebogene Ausstülpung (28) verlängert ist, die teilweise den Rand des Blattes (27) abdeckt und die Funktion eines Hakens erfüllt, und dass die U-förmig zurückgebogene Ausstülpung (28) nahe ihrem freien Ende zwei seitliche Laschen (29) aufweist, die sich im Wesentlichen rechtwinklig in Bezug auf die durch die Spange definierte Ebene erstrecken.

7. Befestigungselement für ein Zaungitter (3), welches dazu bestimmt ist, an einem Pfosten oder Pfahl (2) befestigt zu werden, nach Anspruch 6, **dadurch gekennzeichnet, dass** die seitlichen Laschen (29) durch ihre Konstruktion eine scharfkantige und spitze Zone (30) definieren, welche zum Grund des diese Ausstülpung bildenden U weist und zur Zusammenwirkung hiermit bestimmt ist, so dass ein Verankern des Elements im gewünschten Bereich gefördert wird.

8. Befestigungselement für ein Zaungitter (3), welches dazu bestimmt ist, an einem Pfosten oder Pfahl (2) befestigt zu werden, nach einem der Ansprüche 1 bis 7, **dadurch gekennzeichnet, dass** das zweite, eine Abdeckung (16) bildende Element mit einer Mehrzahl von Stiften (32) versehen ist, die dazu bestimmt sind, mit Öffnungen (33) zusammenzuwirken, die auf komplementäre Weise in dem Hauptteil (13) des ersten Elements angeordnet sind.

9. Befestigungselement für ein Zaungitter (3), welches dazu bestimmt ist, an einem Pfosten oder Pfahl (2) befestigt zu werden, nach Anspruch 8, **dadurch gekennzeichnet, dass** die Öffnungen (33) die Form von zwei Gruppen bestehend aus vier Öffnungen aufweisen, welche zueinander um einen vorbestimmten Abstand versetzt sind.

10. Befestigungselement für ein Zaungitter (3), welches dazu bestimmt ist, an einem Pfosten oder Pfahl (2) befestigt zu werden, nach Anspruch 9, **dadurch gekennzeichnet, dass** das zweite, eine Abdeckung (16) bildende Element zwei Befestigungspositionen an dem ersten Element (13) aufweist, wobei sich die eine aus der anderen durch Drehung des genannten Elements um 180° um sich selbst ergibt.

11. Zaun, bestehend aus einem befestigten Gitter (3), welches zur Befestigung an einer Mehrzahl von Pfosten (2) aus Profilen mit T-förmigem Querschnitt geeignet ist, **dadurch gekennzeichnet, dass** mindestens ein das genannte Gitter (3) bildender Draht (6) oder ein an seiner Anbringung beteiligter Draht (1) an den Pfosten mit Hilfe eines oder mehrerer Befestigungselemente gemäß einem beliebigen der Ansprüche 1 bis 10 befestigt ist.
